# EUROPÄISCHE PATENTSCHRIFT

(11) **EP 2 199 017 B1**
(45) Veröffentlichungstag und Bekanntmachung des Hinweises auf die Patenterteilung: **30.11.2011**
(21) Anmeldenummer: 08171934.6
(22) Anmeldetag: 17.12.2008
(51) Int. Cl.: B24B 21/04

(54) **Schwingungsarmes Maschinenkonzept**
Low oscillation machine concept
Concept de machines produisant peu de vibrations

(43) Veröffentlichungstag der Anmeldung: 23.06.2010
(73) Patentinhaber: Bütfering Schleiftechnik GmbH, 59269 Beckum (DE)
(72) Erfinder: Settele, Martin, 59227 Ahlen (DE); Humpe, Hans-Bernd, 59269 Beckum (DE)
(74) Vertreter: HOFFMANN EITLE

(56) Entgegenhaltungen:
- EP-A- 1 669 163
- US-A- 6 089 958

## Beschreibung

Die vorliegende Erfindung betrifft ein Schleifaggregat zur Bearbeitung von im Wesentlichen plattenförmigen Werkstücken, wobei die Werkstücke bevorzugt zumindest abschnittsweise aus Holz, Holzwerkstoffen, Kunststoff, Metall oder einer Kombination hiervon bestehen. Ein solches Schleifaggregat kommt im Besonderen bei der Veredelung von Werkstückoberflächen derartiger Werkstücke zum Einsatz.

### Stand der Technik

Im Stand der Technik sind eine Vielzahl von Schleifaggregaten bekannt, um plattenförmige Werkstücke der eingangs genannten Art bearbeiten zu können. Beispielsweise offenbart die europäische Patentanmeldung EP 1 669 163 A1 ein Schleifaggregat, welches zur Bearbeitung von Werkstücken ein Endlosschleifband aufweist. So ist eine Rolle am Maschinenoberteil drehbar gelagert, und wird von einem ebenfalls am Maschinenoberteil angebrachten Antriebsmittel angetrieben. Um das Schleifband während der Bearbeitung im eingespannten Zustand zu halten, sind Hebemittel zum Anheben der Rolle vorgesehen.

Allerdings haben Schleifmaschinen gemäß diesem und weiterem Stand der Technik den Nachteil, dass das Maschinenoberteil starken Schwingungen ausgesetzt ist, welche wiederum Einfluss auf das Schleifergebnis nehmen. Die Oberflächenstruktur eines zu bearbeitenden Werkstücks hängt somit unter anderem auch von Schwingungen des Schleifaggregats ab, welche sich aus dem Betriebszustand des Aggregats ergeben.

US 6,089,958 A betrifft eine Schleifmaschine mit umlaufendem Schleifmittel, wobei eine Schleifvorrichtung an einem vertikal beweglichen Rahmen befestigt ist. Das Schleifmittel wird durch einen Elektromotor angetrieben, der mittels eines Riemens mit dem Schleifmittel in Verbindung steht.

### Gegenstand der Erfindung

Es ist Ziel der vorliegenden Erfindung ein Schleifaggregat bereitzustellen, bei dem Schwingungen insbesondere des Maschinenoberteils auf ein Minimum reduziert werden, und somit das Bearbeitungsergebnis verbessert und/oder gezielter beeinflusst werden kann. Die vorliegende Erfindung soll somit auch eine exakte Steuerbarkeit des Bearbeitungsergebnisses sowie die damit verbundene Reproduzierbarkeit sicherstellen.

Der Erfindung liegt der Gedanke zugrunde, ein Schleifaggregat derart auszugestalten, dass Schwingungen des Maschinenoberteils vermieden bzw. günstig abgeleitet werden können.

Das Ziel der vorliegenden Erfindung wird durch ein Schleifaggregat gemäß Anspruch 1 erreicht. Bevorzugte Ausführungsformen finden sich in den abhängigen Ansprüchen.

Demnach stellt die vorliegende Erfindung ein Schleifaggregat bereit, welches umfasst: ein Maschinenbett mit einer Werkstückauflagefläche, ein mit dem Maschinenbett in Verbindung stehendes Maschinenoberteil, wobei das Maschinenoberteil in einer zur Werkstückauflagefläche im Wesentlichen senkrechten Richtung beweglich ist, sowie ein Antriebsmittel zum Antreiben eines Schleifmittels, insbesondere eines Elektromotors. Das erfindungsgemäße Schleifaggregat zeichnet sich dadurch aus, dass das Antriebsmittel am Maschinenbett befestigt ist.

Ferner ist das Antriebsmittel mit dem Schleifmittel über einen Riemen in Verbindung, um das Schleifmittel anzutreiben. Auf diese Weise kann sichergestellt werden, dass das Antriebsmittel am Maschinenbett befestigt ist, gleichzeitig jedoch ein am Maschinenoberteil befindliches Schleifmittel antreiben kann.

Weiter zeichnet sich ein Schleifaggregat gemäß der Erfindung dadurch aus, dass der Riemen über eine verstellbare Umlenkrolle geführt wird, wobei die Umlenkrolle in Übereinstimmung mit einer Bewegung des Maschinenoberteils verstellt werden kann, um eine ausreichende Riemenspannung zu gewährleisten. Folglich kann gemäß dieser Ausführungsform der Erfindung ein stufenloses Verstellen des Maschinenoberteils hinsichtlich des Maschinenbetts bei stets gleichbleibender Riemenspannung durchgeführt werden. Das Führen des Riemens über eine Umlenkrolle ist eine relativ einfache bauliche Maßnahme, um die Ziele der vorliegenden Erfindung zu erreichen. Somit bietet ein Schleifaggregat gemäß dieser Ausführungsform ein variables System, welches konstruktiv jedoch auf einfache Weise zu realisieren ist.

Dies hat gegenüber dem Stand der Technik den Vorteil, dass die Schwingungen des Antriebsmittels/der Antriebsmittel direkt in das Maschinenbett abgeleitet werden können. Das Maschinenbett ist bei einer Bearbeitungsmaschine wie dem erfindungsgemäßen Schleifaggregat gängigerweise als steifer Körper mit hoher Masse ausgebildet. Das am Maschinenbett befestigte Maschinenoberteil wird somit im weitaus geringeren Maße durch das Antriebsmittel angeregt als das bei einem direkt am Maschinenoberteil befestigten Antriebsmittel der Fall war. Folglich kann das vorliegende Schleifaggregat die Schwingungen des Maschinenoberteils reduzieren, was sich wiederum positiv auf das Bearbeitungsergebnis und dessen gezielte Beeinflussung auswirkt.

Weiter hat eine derartige Anordnung den Vorteil, dass das Antriebsmittel beim Verstellen des Maschinenoberteils relativ zum Maschinenbett nicht mit angehoben bzw. gesenkt werden muss. Hierdurch kann der Antrieb der Höhenverstellung des Maschinenoberteils einfacher und leichter ausgebildet werden. Darüber hinaus können Energiekosten beim vielfachen Heben und Senken des Maschinenoberteils eingespart werden, da dieses ohne das Antriebsmittel ein geringeres Gewicht aufweist.

Gemäß einer weiteren bevorzugten Ausführungsform zeichnet sich das erfindungsgemäße Schleifaggregat dadurch aus, dass das bewegliche Maschinenoberteil mit Hilfe einer Feststellvorrichtung in Bezug auf das Maschinenbett fixiert werden kann. Somit lässt sich das Maschinenoberteil zum Zeitpunkt einer Bearbeitung am Maschinenbett gezielt fixieren, während nach Lösen der Feststellvorrichtung die Beweglichkeit des Maschinenoberteils in einer zur Werkstückauflagefläche im Wesentlichen senkrechten Richtung zum Maschinenbett sichergestellt ist. Die Feststellvorrichtung kann also gezielt und in Übereinstimmung mit der Verstellung des Maschinenoberteils und/ oder des Schleifantriebs angesteuert werden. Somit ist die Flexibilität des Schleifaggregats hinsichtlich unterschiedlicher Werkstückdicken gewährleistet. Auch kann ein System mit dem Schleifaggregat verbunden werden, mit dem die jeweilige Werkstückdicke erfasst werden kann, und dementsprechend die Verstellung des Maschinenoberteils und der Feststellvorrichtung angesteuert werden kann.

Gemäß einer weiteren Ausführungsform des erfindungsgemäßen Schleifaggregats handelt es sich bei dem durch das Antriebsmittel angetriebene Schleifmittel um ein umlaufendes Bandschleifmittel. Mit diesem können größere Flächen von plattenförmigen Werkstücken im Durchlaufbetrieb gleichmäßig bearbeitet werden.

Weiter kann sich das erfindungsgemäße Schleifaggregat dadurch auszeichnen, dass das Maschinenoberteil relativ zum Maschinenbett in einer linearen Führung geführt wird. Folglich kann die stufenlose Verstellbarkeit des Maschinenoberteils relativ zum Maschinenbett in einer senkrechten Richtung sichergestellt werden, und das Maschinenoberteil kann entsprechend der Werkstückdicke des zu bearbeitenden plattenförmigen Werkstücks angepasst werden.

Gemäß einer weiteren Ausführungsform zeichnet sich das Schleifaggregat dadurch aus, dass die Werkstückauflagefläche ein Förderband aufweist, welches Förderband über am Maschinenbett befestigte Rollen geführt wird. Somit ist das erfindungsgemäße Schleifaggregat für einen Durchlaufbetrieb geeignet, so dass hohe Stückzahlen verarbeitet werden können.

Weiter kann sich ein Schleifaggregat dadurch kennzeichnen, dass die verwendete Feststellvorrichtung eine pneumatische Bremse ist. Diese kann dann zum Feststellen des Maschinenoberteils bezüglich des Maschinenbetts entsprechend flexibel und gezielt angesteuert werden, um eine Bremswirkung auszuüben oder diese wiederum zu lösen.

Gemäß einer weiteren Ausgestaltung ist die Feststellvorrichtung am Maschinenbett befestigt und kann entlang eines am Maschinenoberteil befestigten Führungselements geführt bzw. festgestellt werden.

Weiter kann die Feststellvorrichtung eine Feststellbewegung in einer zur Werkstückauflagefläche parallelen Ebene durchführen. So kann das Maschinenoberteil bezüglich dem Maschinenbett in einer vertikalen Richtung bewegt werden, wobei die Bewegung des Maschinenoberteils im Wesentlichen senkrecht zur Richtung der Bremskraft der Feststellvorrichtung verläuft.

Gemäß einer weiteren Ausführungsform weist die Feststellvorrichtung eine Klemmvorrichtung auf, welche bevorzugt in einer am Führungselement vorgesehenen Nut geführt wird. Somit wird zum einen eine zusätzliche Führung des Maschinenoberteils bei dessen Bewegung bereitgestellt, während die Feststellvorrichtung mittels der Klemmvorrichtung eine Feststellbewegung ausführt, um das Maschinenoberteil relativ zum Maschinenbett zu fixieren.

Weiter kann die Feststellvorrichtung einen Führungszapfen aufweisen, der in einer im Führungselement vorgesehenen Nut geführt wird. Auf diese Weise wird eine zusätzliche Führung für die relative Bewegung zwischen Maschinenoberteil und Maschinenbett bereitgestellt.

Gemäß einer Ausführungsform der vorliegenden Erfindung zeichnet sich das Schleifaggregat dadurch aus, dass das Maschinenbett zumindest abschnittsweise aus einem hochfesten Beton besteht und bevorzugt einteilig ausgeführt ist. Ein derartiges Maschinenbett trägt in besonderer Weise zur Vermeidung von Schwingungen des Maschinenoberteils bei und ist zum Erreichen der Ziele der vorliegenden Erfindung deshalb besonders geeignet. Jedoch kann das Maschinenbett auch aus einem Gusswerkstoff hergestellt werden, ohne von der grundlegenden Idee der vorliegenden Erfindung abzuweichen.

Weiter ist ein Verfahren Gegenstand der vorliegenden Erfindung nach Anspruch 12. Die Vorteile des erfindungsgemäßen Verfahrens sind die gleichen wie die bereits zu den Vorrichtungsansprüchen erwähnten. So können beim Betrieb des Schleifaggregats unter anderem die Schwingungen direkt in das Maschinenbett abgeleitet werden, weshalb Schwingungen des Maschinenoberteils reduziert werden können.

### Detaillierte Beschreibung der bevorzugten Ausführungsform

Anhand der angehängten Zeichnungen wird nun eine bevorzugte Ausführungsform der vorliegenden Erfindung beispielhaft erläutert. Dabei ist:
- Fig. 1: eine Seitenansicht des erfindungsgemäßen Schleifaggregats, wobei das Maschinenbett geschnitten dargestellt ist.
- Fig. 2: eine Draufsicht des in Fig. 1 dargestellten Schleifaggregats,
- Fig. 3: eine schematische Seitenansicht der Feststellvorrichtung, wobei das Maschinenbett geschnitten dargestellt ist.

Fig. 1 zeigt eine Ausführungsform eines Schleifaggregats 1 mit zwei Schleifbändern 21, 22 in einer teilweise geschnittenen Ansicht. Das Schleifaggregat 1 weist dabei ein Maschinenbett 2, sowie ein in vertikaler Richtung darüber angebrachtes Maschinenoberteil 3 auf. Das Maschinenoberteil 3 ist relativ zum Maschinenbett 2 beweglich (durch Pfeile angedeutet).

Innerhalb des Maschinenbetts 2, und mittels Schraubverbindungen mit diesen verbunden, sind zwei Antriebsmittel 4 zum Antreiben der Schleifbänder 21, 22 vorgesehen. Zur Anbringung der Antriebsmittel 4 am Maschinenbett 2 sind in Figur 1 schematisch Bohrungen 42 pro Antriebsmittel 4 zu erkennen, die sich in einer vertikalen Richtung erstrecken und in welche nicht dargestellte Schraubverbindungen eingeschraubt werden können, um die Antriebsmittel 4 am Maschinenbett 2 zu fixieren.

Die Antriebsmittel 4 weisen einen Motorkörper 43 und eine Antriebsscheibe 41 auf, wobei sich die Achsen 44 der Antriebsscheiben 41 in einer horizontalen Richtung quer zur später detaillierter erläuterten vorschubrichtung der zu bearbeitenden Werkstücke erstrecken.

Um jede der Antriebscheiben 41 ist ein Riemen 5 gewunden, der über die jeweilige Antriebsscheibe 41 angetrieben wird. Im vorliegenden Beispiel sind somit zwei Riemen 5 zum Antreiben der zwei Schleifbänder 21, 22 vorgesehen. Der Riemen 5 wird weiter über die am Maschinenbett 2 angebrachten Umlenkrollen 6a und 6b geführt, und treibt die am Maschinenoberteil 4 angebrachte Rolle 8 bzw. die Rollen 8a und 8b an. Die Drehachsen aller genannten Rollen 6a,6b, 8, 8a, 8b verlaufen dabei in einer im Wesentlichen horizontalen Richtung, und sind im Wesentlichen parallel zur Achse 44 der entsprechenden Antriebsscheibe 44 ausgerichtet.

In Fig. 1 ist die Ausführungsform einer Schleifmaschine mit zwei Schleifbändern 21, 22 gezeigt. Diese Schleifbänder 21, 22 werden zwischen der mittels des Riemens 5 angetriebenen Rolle 8 bzw. den angetriebenen Rollen 8a, 8b sowie einer jeweils darüber angeordneten Umlenkrolle 32 geführt. Alle Rollen zum Führen der Schleifbänder 21, 22 sind am Maschinenoberteil 3 angebracht.

Eine der im Maschinenbett 2 angebrachten Umlenkrollen, nämlich die Umlenkrolle mit dem Referenzzeichen 6a, ist in einer vertikalen Richtung relativ zum Maschinenbett 2 beweglich, während die andere der Umlenkrollen, nämlich diejenige mit dem Referenzzeichen 6b, gegenüber dem Maschinenbett 2 im Wesentlichen unbeweglich ist. Dadurch lässt sich bei Änderung der relativen Position der Umlenkrolle 8 bzw. der Umlenkrollen 8a und 8b beim Verstellen des Maschinenoberteils 3 relativ zum Maschinenbett 2 der Riemen 5 durch Verstellen der Umlenkrolle 6a stets im gespannten Zustand halten. Mit anderen Worten wird beim Vergrößern des Abstands der Umlenkrolle 8 bzw. der Umlenkrollen 8a und 8b relativ zum Maschinenbett 2 der Abstand zwischen den beiden weiteren Umlenkrollen 6a, 6b verkleinert, indem die oberhalb der Umlenkrolle 6b gelegene Umlenkrolle 6a noch unten bewegt wird. Auch kann die Lagerung der verstellbaren Umlenkrolle 6a mit einem Kraftmesser versehen sein, um eine ausreichende Spannung des Antriebsriemens stets sicher zu stellen.

Die beschriebene Verstellbarkeit des Maschinenoberteils 3 relativ zum Maschinenbett 2 wird mittels einer mechanischen Verstellvorrichtung 9 durchgeführt. Wie der Draufsicht in Fig. 2 zu entnehmen, sind zur Verstellung des Maschinenoberteils 3 insgesamt vier mechanische Verstellvorrichtungen 9 vorgesehen. Diese werden jeweils über ein mit dem Maschinenbett 2 verbundenes und unterhalb diesem angeordnetes Winkelgetriebe 9a angetrieben.

Weiter weist das Schleifaggregat 1 der vorliegenden Ausführungsform ein Förderband 10 auf, welches als Werkstückauflagefläche dient. Das Förderband 10 wird am Eingangsbereich bzw. am Endbereich des Schleifaggregats 1 mittels Rollen 10a, 10b geführt und angetrieben. Durch diesen Aufbau ist eine Durchlaufbearbeitung möglich.

Wie der Draufsicht von Fig. 2 zu entnehmen, weist das Schleifaggregat 1 weiter insgesamt vier Feststellvorrichtungen 7 auf, jeweils zwei auf einer Seite des Förderbandes 10. Eine solche Feststellvorrichtung 7 ist in Fig. 3 in einer schematischen Seitenansicht gezeigt. Die Feststellvorrichtung 7 der vorliegenden Ausführungsform, eine pneumatische Bremse, weist einen Bremsenkörper 71 auf, der in der Gestalt eines rechtwinkligen Würfels ausgebildet ist. Wie in Fig. 3 mit Hilfe des gestrichelten Pfeils angedeutet, ist das Maschinenoberteil 3 entlang einer vertikal verlaufenden Nut 32 gegenüber der am Maschinenbett 2 angebrachten Feststellvorrichtung 7 verfahrbar. Die vertikale Nut 32 verläuft innerhalb einem mit dem Maschinenoberteil 3 verbundnen Führungselement 31. Zur Führung ist an der Feststellvorrichtung 7 mindestens ein Stift 72 vorgesehen, der in der vertikalen Nut 32 geführt wird. In der vorliegenden Ausführungsform verläuft die Bremskraft senkrecht zur dargestellten zeichnungsebene.

Bei der Bearbeitung von Werkstücken kann das Schleifaggregat 1 wie folgt betätigt werden. Mittels einer Messeinrichtung wird die Dicke eines Bauteils ermittelt, und der erfasste Wert an eine Steuereinheit weitergeleitet. Anschließend wird das Maschinenoberteil 3 relativ zum Maschinenbett 2 bewegt, damit der Abstand zwischen dem Schleifband/ den Schleifbändern und dem Förderband 10 entsprechend der Bearbeitung eingestellt wird. Nachfolgend wird das Maschinenoberteil 3 mittels der Feststellvorrichtung 7 fest mit dem Maschinenbett 2 verbunden.

Das zu bearbeitende Werkstück wird mit Hilfe des Förderbandes 10 nach dem Beschicken in Richtung des Schleifbandes/ der Schleifbänder bewegt, und die Bearbeitung wird durchgeführt. Anschließend wird das Werkstück wieder aus dem Bearbeitungsbereich heraus gefördert, und kann am Ende des Förderbandes manuell oder maschinell entnommen werden.

Wird eine neue Werkstückdicke erfasst, beispielsweise wenn eine neue Charge andersartiger Werkstücke bearbeitet werden soll, so wird die Feststellvorrichtung 7 gelöst, damit das das Maschinenoberteil 3 wiederum relativ zum Maschinenbett 2 bewegt werden kann.

## Patentansprüche

1. Schleifaggregat (1) zur Bearbeitung von im Wesentlichen plattenförmigen Werkstücken, die bevorzugt zumindest abschnittsweise aus Holz, Holzwerkstoffen, Kunststoff, Metall oder einer Kombination hiervon bestehen, welches Schleifaggregat (1) umfasst:
ein Maschinenbett (2) mit einer Werkstückauflagefläche (10),
ein mit dem Maschinenbett (2) in Verbindung stehendes Maschinenoberteil (3), wobei das Maschinenoberteil (3) in einer zur Werkstückauflagefläche (10) im Wesentlichen senkrechten Richtung beweglich ist,
ein Antriebsmittel (4), insbesondere einen Elektromotor, zum Antreiben eines mit dem Maschinenoberteil (3) in Verbindung stehenden Schleifmittels (21, 22), wobei das Antriebsmittel (4) über einen Riemen (5) das Schleifmittel (21, 22) antreibt,
**dadurch gekennzeichnet, dass**
das Antriebsmittel (4) am Maschinenbett (2) befestigt ist, und dass
der Riemen (5) über eine verstellbare Umlenkrolle (6a) geführt wird, wobei die Umlenkrolle (6a) in Übereinstimmung mit einer Bewegung des Maschinenoberteils (3) verstellt werden kann, um eine ausreichende Riemenspannung zu gewährleisten.

2. Schleifaggregat (1) gemäß Anspruch 1, **dadurch gekennzeichnet, dass** das Maschinenoberteil (3) mit Hilfe einer Feststellvorrichtung (7) in Bezug auf das Maschinenbett (2) fixiert werden kann.

3. Schleifaggregat (1) gemäß Anspruch 1 oder 2, **dadurch gekennzeichnet, dass** das Schleifmittel (21, 22) ein umlaufendes Bandschleifmittel ist.

4. Schleifaggregat (1) gemäß einem der vorangegangenen Ansprüche, **dadurch gekennzeichnet, dass** das Maschinenoberteil (3) relativ zum Maschinenbett (2) in einer linearen Führung geführt wird.

5. Schleifaggregat (1) gemäß einem der vorangegangenen Ansprüche, **dadurch gekennzeichnet, dass** die Werkstückauflagefläche (10) ein Förderband aufweist, welches Förderband über am Maschinenbett (2) befestigte Rollen geführt wird.

6. Schleifaggregat (1) gemäß einem der vorangegangenen Ansprüche, **dadurch gekennzeichnet, dass** die Feststellvorrichtung (7) eine pneumatische Bremse aufweist.

7. Schleifaggregat (1) gemäß einem der vorangegangenen Ansprüche, **dadurch gekennzeichnet, dass** die Feststellvorrichtung (7) am Maschinenbett (2) befestigt ist und entlang eines am Maschinenoberteil (3) befestigten Führungselements (31) geführt bzw. festgestellt werden kann.

8. Schleifaggregat (1) gemäß einem der vorangegangenen Ansprüche, **dadurch gekennzeichnet, dass** die Feststellvorrichtung (7) eine Feststellbewegung in einer zur Werkstückauflagefläche (10) parallelen Ebene durchführt.

9. Schleifaggregat (1) gemäß Anspruch 7 oder 8, **dadurch gekennzeichnet, dass** die Feststellvorrichtung (7) eine Klemmvorrichtung aufweist, welche bevorzugt in einer am Führungselement (31) vorgesehenen Nut (32) geführt wird.

10. Schleifaggregat (1) gemäß einem der Ansprüche 7-9, **dadurch gekennzeichnet, dass** die Feststellvorrichtung (7) einen Führungsstift (72) aufweist, der in einer im Führungselement (31) vorgesehenen Nut (32) geführt wird.

11. Schleifaggregat (1) gemäß einem der vorangegangenen Ansprüche, **dadurch gekennzeichnet, dass** das Maschinenbett (2) zumindest abschnittsweise aus einem hochfesten Beton besteht und bevorzugt einstückig ausgeführt ist.

12. Verfahren zum Betrieb eines Schleifaggregats, wobei das Schleifaggregat die Merkmale nach Anspruch 1 aufweist,
wobei das Schleifaggregat eine Feststellvorrichtung (7) zum Fixieren des Maschinenoberteils (3) aufweist; welches Verfahren die folgenden Schritte umfasst:
Verstellen des Maschinenoberteils (3) in einer senkrechten Richtung,
Fixieren des Maschinenoberteils (3) während der Bearbeitung eines oder mehrerer Werkstücke mittels der Feststellvorrichtung (7),
Lösen der Feststellvorrichtung (7) nach Ende der Bearbeitung.

## Claims

1. Grinding unit (1) for machining essentially panel-like workpieces which preferably consist at least in some sections of wood, derived timber products, plastic, metal or a combination thereof, which grinding unit (1) comprises:
a machine bed (2) having a workpiece support surface (10), a machine upper part (3) connected to the machine bed (2), wherein the machine upper part (3) can be moved in a direction essentially vertical to the workpiece support surface (10), a drive means (4) in particular an electromotor, for driving a grinding means (21, 22) connected to the machine upper part (3), wherein the drive means (4) drives the grinding means (21, 22) via a belt (5), **characterised in that** the drive means (4) is attached to the machine bed (2), and **in that** the belt (5) is guided via an adjustable deflecting roller (6a), wherein the deflecting roller (6a) may be moved in accordance with a movement of the machine upper part (3) to guarantee adequate belt tension.

2. Grinding unit (1) according to claim 1, **characterised in that** the machine upper part (3) may be fixed with respect to the machine bed (2) with the aid of a locking device (7).

3. Grinding unit (1) according to claim 1 or 2, **characterised in that** the grinding means (21, 22) is a revolving belt grinding means.

4. Grinding unit (1) according to one of the preceding claims, **characterised in that** the machine upper part (3) is guided relative to the machine bed (2) in a linear guide.

5. Grinding unit (1) according to one of the preceding claims, **characterised in that** the workpiece support surface (10) has a conveyor belt, which conveyer belt is guided via rollers attached to the machine bed (2).

6. Grinding unit (1) according to one of the preceding claims, **characterised in that** the locking device (7) has a pneumatic brake.

7. Grinding unit (1) according to one of the preceding claims, **characterised in that** the locking device (7) is attached to the machine bed (2) and may be guided or locked along a guide element (31) attached to the machine upper part (3).

8. Grinding unit (1) according to one of the preceding claims, **characterised in that** the locking device (7) carries out a locking movement in a plane which is parallel to the workpiece support surface (10).

9. Grinding unit (1) according to claim 7 or 8, **characterised in that** the locking device (7) has a clamping device which is preferably guided in a groove (32) provided on the guide element (31).

10. Grinding unit (1) according to one of claims 7-9, **characterised in that** the locking device (7) has a guide pin (72) which is guided in a groove (32) provided in the guide element (31).

11. Grinding unit (1) according to one of the preceding claims, **characterised in that** the machine bed (2) consists at least in some sections of a high-strength concrete and is preferably designed to be in one piece.

12. Method for operating a grinding unit, wherein the grinding unit has the features according to claim 1, wherein the grinding unit has a locking device (7) for fixing the machine upper part (3); which method comprises the following steps:
moving the machine upper part (3) in a vertical direction,
fixing the machine upper part (3) during machining of one or more workpieces by means of the locking device (7),
releasing the locking device (7) after the end of machining.

## Revendications

1. Groupe de ponçage (1) pour l'usinage de pièces d'oeuvre sensiblement en forme de plaques, composées, de préférence au moins par tronçons, de bois, matériaux ligneux, matière synthétiques, métal ou une combinaisons de ceux-ci, ledit groupe de ponçage (1) comprenant :
un banc-machine (2) avec une face de pose de pièce d'oeuvre (10),
une partie supérieure de machine (3), placée en liaison avec le banc-machine (2), la partie supérieure de machine (3) étant déplaçable dans une direction sensiblement perpendiculaire à la face de pose de pièce d'oeuvre (10),
un moyen d'entraînement (4), en particulier un moteur électrique, pour l'entraînement d'un moyen de ponçage par abrasion (21, 22) placé en liaison avec la partie supérieure de machine (3), le moyen d'entraînement (4) entraînant le moyen de ponçage par abrasion (21, 22) par l'intermédiaire d'une courroie (5),
**caractérisé en ce que**
le moyen d'entraînement (4) est fixé au banc-machine (2), et **en ce que**
la courroie (5) est guidée sur un rouleau de renvoi (6a) réglable, le rouleau de renvoi (6a) pouvant être manoeuvré en coïncidence avec un déplacement de la partie supérieure de machine (3), pour assurer une tension mécanique suffisante dans la courroie.

2. Groupe de ponçage (1) selon la revendication 1, **caractérisé en ce que** la partie supérieure de machine (3) peut être fixée par rapport au banc-machine (2) à l'aide d'un dispositif de fixation (7).

3. Groupe de ponçage (1) selon la revendication 1 ou 2, **caractérisé en ce que** le moyen de ponçage par abrasion (21, 22) est un moyen de ponçage par abrasion formé en bande, soumis à un mouvement de circulation.

4. Groupe de ponçage (1) selon l'une des revendications précédentes, **caractérisé en ce que** la partie supérieure de machine (3) est guidée par rapport au banc-machine (2) dans un guidage linéaire.

5. Groupe de ponçage (1) selon l'une des revendications précédentes, **caractérisé en ce que** la face de pose de pièce d'oeuvre (10) présente une bande de transport, ladite bande de transport étant guidée sur des rouleaux fixés au banc-machine (2).

6. Groupe de ponçage (1) selon l'une des revendications précédentes, **caractérisé en ce que** le dispositif de fixation (7) présente un frein pneumatique.

7. Groupe de ponçage (1) selon l'une des revendications précédentes, **caractérisé en ce que** le dispositif de fixation (7) est fixé au banc-machine (2) et peut être guidé ou fixé le long d'éléments de guidage (31) fixés sur la partie supérieure de machine (3).

8. Groupe de ponçage (1) selon l'une des revendications précédentes, **caractérisé en ce que** le dispositif de fixation (7) effectue un déplacement de blocage dans un plan parallèle à la face de pose de pièce d'oeuvre (10).

9. Groupe de ponçage (1) selon la revendication 7 ou 8, **caractérisé en ce que** le dispositif de fixation (7) présente un dispositif de serrage, guidé de préférence dans une rainure (32) prévue sur l'élément de guidage (31).

10. Groupe de ponçage (1) selon l'une des revendication 7 à 9, **caractérisé en ce que** le dispositif de fixation (7) présente un téton de guidage (72), guidé dans une rainure (32) prévue dans l'élément de guidage (31).

11. Groupe de ponçage (1) selon l'une des revendications précédentes, **caractérisé en ce que** le banc-machine (2) est composé, au moins par tronçons, d'un béton à haute résistance et est de préférence réalisé d'une seule pièce.

12. Procédé de fonctionnement d'un groupe de ponçage, le groupe de ponçage présentant les caractéristiques selon la revendication 1,
le groupe de ponçage présentant un dispositif de blocage (7) pour fixer la partie supérieure de machine (3) ;
le procédé comprenant les étapes ci-après :
manoeuvre de la partie supérieure de machine (3) en une direction verticale,
fixation de la partie supérieure de machine (3) pendant l'usinage d'une ou plusieurs pièces d'oeuvre au moyen du dispositif de blocage (7),
déblocage du dispositif de blocage (7) après la fin de l'usinage.
